# EUROPÄISCHE PATENTSCHRIFT

(11) **EP 3 718 171 B1**
(45) Veröffentlichungstag und Bekanntmachung des Hinweises auf die Patenterteilung: **12.06.2024**
(21) Anmeldenummer: 18807616.0
(22) Anmeldetag: 21.11.2018
(51) Int. Cl.: H01R 4/48

(54) **ANSCHLUSSVORRICHTUNG ZUM ANSCHLUSS EINES LEITERENDES**
CONNECTION DEVICE FOR THE CONNECTION OF A CONDUCTOR END
DISPOSITIF DE CONNEXION SERVANT À CONNECTER L'EXTRÉMITÉ D'UN CONDUCTEUR

(30) Priorität: 28.11.2017 DE 202017107209 U
(43) Veröffentlichungstag der Anmeldung: 07.10.2020
(73) Patentinhaber: Weidmüller Interface GmbH & Co. KG, 32758 Detmold (DE)
(72) Erfinder: STJEPANOVIC, Karlo, 33609 Bielefeld (DE); FEHLING, Stephan, 32791 Lage (DE); FISCHER, Stefan, 32756 Detmold (DE); HACKEMACK, Frank, 32760 Detmold (DE); RUTZ, Andreas, 33619 Bielefeld (DE); MÜNSTERMANN, Jörg, 33189 Schlangen (DE); WALDHOFF, Marco, 32839 Steinheim (DE)
(74) Vertreter: Specht, Peter
(86) Internationale Anmeldenummer: PCT/EP2018/082075
(87) Internationale Veröffentlichungsnummer: WO 2019/105825

(56) Entgegenhaltungen:
- WO-A1-2013/185893
- DE-U1-202005 012 792
- DE-U1-202015 102 045
- DE-U1-202015 105 022

## Beschreibung

Die Erfindung betrifft eine Anschlussvorrichtung zum Anschluss eines Leiterendes nach dem Oberbegriff des Anspruchs 1.

Derartige Anschlussvorrichtungen sind aus dem Stand der Technik zwar bekannt, so aus der gattungsgemäßen WO 2013/185893 A1. Die bekannten Anschlussvorrichtungen sind aber hinsichtlich ihrer Handhabung und ihres konstruktiven Aufbaus gerade bei der Kontaktierung von Leitern größeren Durchmessers nur schwierig betätigbar und daher verbesserungsbedürftig. Zum technologischen Hintergrund wird die DE 20 2015 102022 U1 genannt, aus der es bekannt ist, Klemmfedern auf Federträgern vorzumontieren, die dann in ein Gehäuse eingesetzt werden.

Vor diesem Hintergrund ist es die Aufgabe der Erfindung, eine hinsichtlich ihrer Handhabung und ihres konstruktiven Aufbaus verbesserte Anschlussvorrichtung zu schaffen.

Die Erfindung löst diese Aufgabe durch den Gegenstand des Anspruchs 1.

Die Erfindung schafft eine Anschlussvorrichtung zum Anschluss eines Leiterendes, die ein Gehäuse aufweist sowie im Gehäuse einen Stromschienenabschnitt, eine Klemmfederanordnung und eine Drehhebelanordnung, wobei die Klemmfederanordnung mit Hilfe der Drehhebelanordnung aus einer Offenstellung in eine Kontaktstellung drehbar ist, in welcher das Leiterende kontaktiert ist, und wobei die Klemmfederanordnung aus einer oder mehreren Klemmfedern besteht, die jeweils als Blattfedern ausgelegt sind und jeweils wenigstens einen Klemmschenkel und wenigstens einen Betätigungsschenkel aufweisen.

Der wenigstens eine Klemmschenkel und der wenigstens eine Betätigungsschenkel sind winklig, vorzugsweise spitzwinklig in einem Winkel zwischen 5° und 85°, zueinander ausgerichtet und über einen Biegebereich miteinander verbunden, wobei der Biegebereich wenigstens einer der Blattfedern an einem Federträger anliegt. Diese Konstruktion zeichnet sich weiter dadurch aus, dass der Federträger als vorzugsweise separates Teil zu dem Gehäuse ausgebildet ist und dass die Klemmfederanordnung an dem Federträger vormontierbar ist. Durch diese Maßnahme lässt sich die Anordnung der Federn und deren Montage deutlich erleichtern.

Nach einem vorteilhaften weiteren Merkmal des Anspruchs 1 ist vorgesehen, dass der Federträger schwenkbar in dem Gehäuse angeordnet ist. Er kann dann selbst einen Teil der Federfunktion übernehmen, insbesondere die Funktion des Betätigungsschenkels oder einer Verlängerung des Betätigungsschenkels.

Nach einer die Montage weiter optimierenden Maßnahme kann vorgesehen sein, dass die vormontierte Einheit einzeln separat oder mit einem anderen Element, insbesondere mit dem Stromschienenabschnitt, an dem sie vormontierbar ist, in das Gehäuse einsetzbar ist.

Dabei kann nach alternativen Varianten vorgesehen sein, dass die vormontierte Einheit in dem Gehäuse oder an dem jeweiligen Stromschienenabschnitt befestigbar ist, beispielsweise kraft- und/oder formschlüssig, insbesondere klemmend und/oder rastend.

Um die Montage der Klemmfedern zu vereinfachen, kann vorgesehen sein, dass der Federträger eines oder mehrere Montagemittel, insbesondere einen oder mehrere Schlitze, zur Montage der einen oder der mehreren Klemmfedern aufweist.

Es kann auch vorgesehen sein, dass der Federträger eines oder mehrere Montagemittel, insbesondere einen oder mehrere Schlitze, zur Montage einer Rückstellfeder aufweist, um derart diese Funktion ebenfalls auf einfache Weise in den Federträger integrieren zu können. Dabei kann vorteilhaft vorgesehen sein, dass die Rückstellfeder als weitere Blattfeder ausgebildet ist.

Nach einer Weiterbildung greift der Exzenterabschnitt mit einem Mittel wie mit einem Vorsprung oder einem in ihn eingesetzten Stift oder dgl. in eine Kulisse des Gehäuses ein und an dem Exzenterabschnitt ist ein Klemm und/oder Rastmittelausgebildet, das/der in der Kulisse in eine Fixierposition beweglich ist, wobei die Fixierposition in dem Stromschienenabschnitt ausgebildet ist. Derart können in einfacher Weise sowohl ein sicheres kontaktieren eines Leiters und ein sicheres Lösen des Leiters aus der End-Kontaktstellung erfolgen.

Besonders vorteilhaft ist, wenn die Fixierung der Endkontaktstellung dauerhaft sicher an der metallischen Stromschiene und nicht im Kunststoffgehäuse erfolgt. Dabei bietet die Anbringung eines Stiftes an dem Exzenterabschnitt und die Ausbildung der Raststellung in der Kulisse des Stromschienenabschnittes eine besonders einfache Variante zur Realisierung einer Fixierung der Federanordnung in der Endkontaktstellung, die auch einer leichten und gleichmäßigen Bedienbarkeit beim Herstellen der Kontaktstellung und beim Lösen derselben resultiert.

Es kann vorteilhaft vorgesehen sein, dass das Klemm und/oder Rastmittel ein Stift, insbesondere ein metallischer Stift, ist, welcher in der Kulisse in eine Fixierposition beweglich ist.

Es kann weiter vorteilhaft vorgesehen sein, dass die Kulisse im Gehäuse vor dem Erreichen der Raststellung in eine korrespondierende Kulisse in dem jeweiligen Stromschienenabschnitt übergeht bzw. in diesem endet und dass diese Kulisse eine Stelle, insbesondere Engstelle oder eine Übertotpunktstellung, aufweist, in welcher der Stift beim Erreichen der Endkontaktstellung lagesicher fixiert ist, so dass die Fixierung der Endkontaktstellung dauerhaft sicher an dem metallischen Stromschienenabschnitt erfolgt. Gerade zum Lösen der End-Kontaktstellung ist es lediglich notwendig, mit einem Drehen der Drehhebelanordnung den Stift aus der Raststellung hinter der Engstelle der Kulisse in der Stromschiene zu bewegen.

Derart drücken beim Erreichen der Endkontaktstellung der oder die Klemmschenkel auf das Leiterende drücken, wobei ergänzend vorzugsweise die Klemmfederanordnung und/oder die Drehhebelanordnung mittels einer Verriegelungsvorrichtung formund/oder kraftschlüssig an einem Widerlager verriegelt sind.

Nach einer bevorzugten, im Rahmen dieser Schrift aber nicht zwingenden, Ausgestaltung können die Drehhebelanordnung und die Klemmfederanordnung - zumindest bei dem Drehen aus der Offenstellung in die Kontaktstellung oder stets - die gleiche Drehrichtung aufweisen. Es ist aber auch möglich, dass sie entgegengesetzte Drehrichtungen aufweisen. Wenn sie gleiche Drehrichtungen aufweisen, ist daran vorteilhaft, dass die Betätigungskraft zum Beschalten trotz hoher Kraft auf die Klemmfederanordnung gering bleibt. Durch den größer werdenden Hebel steigt das Drehmoment bei gleicher Betätigungskraft.

Es kann zum Erreichen günstiger Betätigungskräfte, vorzugweise hoher Kontaktkräfte und eines kompakten, schmalen Aufbaus vorteilhaft vorgesehen sein, dass die Drehachse D1 der Klemmfederanordnung sowie Abschnitte der Klemmfederanordnung oberhalb des zu kontaktierenden Leiterendes und oberhalb des jeweiligen Stromschienenabschnittes angeordnet sind und dass die Drehhebelanordnung eine Drehachse D2 aufweist, die oberhalb der Drehachse D1 der Klemmfederanordnung liegt.

Nach einer weiteren bevorzugten Variante kann der Stromschienenabschnitt im Querschnitt trogförmig, insbesondere V- oder U-förmig ausgestaltet sein, wobei das Leiterende senkrecht zu diesem Querschnitt in den Stromschienenabschnitt einführbar ist und wobei die Klemmfederanordnung dazu ausgelegt ist, jedenfalls abschnittsweise in den Stromschienenabschnitt quer zur Leitereinführrichtung eingeschwenkt zu werden, um das Leiterende in der Endkontaktstellung in den trogförmigen Stromschienenabschnitt zu drücken, um diesen zu kontaktieren. Denn für eine derartige konstruktive Ausgestaltung ist die Erfindung besonders gut geeignet.

Es kann weiter vorteilhaft vorgesehen sein, dass die Drehhebelanordnung ein Drehhebelelement aufweist, das in oder an einem vorzugsweise zentralen Abschnitt drehbar im Gehäuse gelagert ist und die Drehachse aufweist und dass dann vorzugsweise das Drehhebelelement einen Exzenterabschnitt aufweist, der - vorzugsweise an seiner der Klemmfederanordnung zugewandten Seite - eine Steuerkurve aufweist, an welcher der oder die Betätigungsschenkel der Klemmfedern bei einem Bewegen in die Endkontaktstellung entlang gleiten. Die Anordnung und ihre Hebelverhältnisse sind zu jedem Drehwinkel gut einstellbar und somit optimal auf den Kraftbedarf anpassbar.

Zum Gewährleisten einer gut geführten Bewegung in die und aus der Endkontaktstellung kann vorgesehen sein, dass der Exzenterabschnitt mit einem Vorsprung oder einem in ihn eingesetzten Stift oder dgl. in eine Kulisse des Gehäuses eingreift, und zwar insbesondere in eine bogenförmige Kulisse.

Zum Sichern der Endkontaktstellung kann vorgesehen sein, dass in der Endkontaktstellung die Klemmfederanordnung und/oder der Betätigungsschenkel zusätzlich mit einer Verriegelungsvorrichtung form- und/oder kraftschlüssig fixiert sind, beispielsweise an dem Stromschienenabschnitt oder an einem anderen Element.

Dazu kann an dem Exzenterabschnitt ein Klemm und/oder Rastmittel, beispielsweise der bereits erwähnte Stift, ausgebildet sein, der in der Kulisse in eine Fixierposition beweglich ist, wobei es vorteilhaft ist, wenn die Fixierposition in dem - vorzugsweise metallischen - Stromschienenabschnitt ausgebildet ist, da derart auch dauerhaft eine hohe Kontaktkraft sichergestellt werden kann.

Es kann weiter vorteilhaft vorgesehen sein, dass der oder die Betätigungsschenkel an ihren freien Enden gekröpft ausgebildet ist, um an der Steuerkurve zu gleiten.

Der Federträger kann aber auch - wenn ein Betätigungsschenkel an ihm drehfest angeordnet ist - die Funktion dieses Betätigungsschenkels ganz oder teilweise mit übernehmen. Er bildet dann im Sinne der Ansprüche auch einen Teil der Klemmfederanordnung.

Vorteilhafte Ausgestaltungen der Erfindung sind den Unteransprüchen zu entnehmen.

Nachfolgend wird die Erfindung anhand von Ausführungsbeispielen unter Bezug auf die Zeichnung näher beschrieben, wobei auch weitere vorteilhafte Varianten und Ausgestaltungen diskutiert werden. Es sei betont, dass das nachfolgend diskutierte Ausführungsbeispiel die Erfindung nicht abschließend beschreiben soll, sondern dass auch nicht dargestellte Varianten und Äquivalente unter die Ansprüche fallen. Es zeigen:
- Fig.1: in a) eine Schnittansicht einer Reihenklemme mit erfindungsgemäßen Anschlussvorrichtungen, von denen sich die eine in einer ersten - geschlossenen - Betriebsstellung befindet, ohne dass in sie ein Leiterende eingeführt ist und von denen sich die andere zweite Anschlussvorrichtung in einer geöffneten ersten Betriebsstellung beim Einführen des Leiterendes befindet und in b) bis e) die Reihenklemme aus Fig. 1, wobei die zweite Anschlussvorrichtung jeweils in zeitlich aufeinander folgenden Schritten in eine Kontaktstellung bewegt wird bzw. ist, welche in Fig. 1e) erreicht ist und in f) eine Seitenansicht der Reihenklemme in der Betriebsstellung aus e) ohne ggf. noch seitlich angebrachte/ausgebildete Seitenwand und in g) eine Ausschnittsvergrößerung einer Reihenklemme, die im Wesentlichen nach Fig. 1f) ausgebildet ist;
- Fig. 2: in a) bis f) einen Ausschnitt der Ansicht aus Fig. 1a mit der ersten Anschlussvorrichtung, in verschiedenen Betriebsstellungen, in welchen die von a) bis e) - ohne Leiter - von einer Offenstellung in eine Kontaktstellung bewegt wird;
- Fig. 3: in a) bis d) bewegliche Elemente einer Variante der Anschlussvorrichtung aus Fig. 2 in verschiedenen Betriebsstellungen, in welchen die Anschlussvorrichtung von a) bis d) - ohne Leiter - von einer Offenstellung in eine Kontaktstellung bewegt wird;
- Fig. 4: eine Sprengansicht einer Reihenklemme nach Art der Fig. 1;
- Fig. 5: in a) eine Sprengansicht einer Klemmfederanordnung für eine Reihenklemme nach Art der Fig. 1 und in a) bis c) zudem aufeinanderfolgende Montageschritte bei der Montage von Blattfedern an der Klemmfederanordnung; wie sie beispielsweise bei der Reihenklemme der Fig. 1 verwendet wird;
- Fig. 6: in a) und b) aufeinanderfolgende Montageschritte bei einer Montage der Klemmfederanordnung auf Fig. 5 an einer Stromschiene, wie sie beispielsweise bei der Reihenklemme der Fig. 1 verwendet wird;
- Fig. 7: in a) bis d) verschiedene Ansichten einer ersten Variante einer Klemmfederanordnung, wie sie beispielsweise bei der Reihenklemme der Fig. 1 verwendet wird; und
- Fig. 8: in a) bis d) verschiedene Ansichten einer zweiten Variante einer Klemmfederanordnung, wie sie beispielsweise bei der Reihenklemme der Fig. 3 verwendet wird.

Zur Vereinfachung ist in Fig. 1 ein kartesisches Koordinatensystem X/Z eingezeichnet, wobei die Richtung senkrecht zur Blattebene als die "Y-Richtung" bezeichnet wird. Die Leitereinführrichtung wird nachfolgend als die "X-Richtung" bezeichnet. Fig.1 zeigt ein Gehäuse 1, das hier als ein Klemmengehäuse ausgebildet ist. In dem Gehäuse sind eine oder mehrere - hier zwei - Anschlußvorrichtungen 2 zum Anschluss eines jeweiligen Leiterendes 3 angeordnet. Dabei ist in Fig. 1 nur eines dieser Leiterenden 3 dargestellt. Bei den Leiterenden 3 kann es sich um (vorzugsweise abisolierte) Einzeladern oder Mehrfach- bzw. Litzenleiter oder beispielsweise um vercrimpte Aderenden aus einem gut elektrisch leitenden Material - wie Kupfer - handeln.

Das Gehäuse 1 besteht aus elektrisch isolierendem Material, insbesondere aus einem nicht leitenden Kunststoff. Das Gehäuse 1 ist hier scheibenartig aufgebaut und ist vorzugsweise senkrecht zur Leitereinführrichtung in Y-Richtung anreihbar ausgestaltet. Die Begriffe rechts, links, oben und unten beziehen sich auf die Darstellung der Figuren und ändern sich entsprechend bei einer Bewegung des Gehäuses 1 im Raum.

Das Gehäuse 1 kann einen Befestigungsfuß 11 aufweisen. Hier ist dieser zum Aufsetzen, insbesondere Aufrasten, auf eine (nicht dargestellte, beispielsweise im Querschnitt hutförmige) Tragschiene ausgebildet. Das Gehäuse 1 weist ferner eine Oberseite 12 auf (dies ist die vom Befestigungsfuß 11 abgewandte Seite) sowie zwei Einsteckseiten 13, 14. In einem (gedachten) Koordinatensystem wird die Richtung, senkrecht zur Bildebene als Y-Richtung bezeichnet (in dieser Richtung erstreckt sich die Tragschiene), die Richtung senkrecht zur Tragschiene (in Fig. 1 die Richtung vertikal nach oben) als Z-Richtung und die dazu senkrechte Richtung (in Fig. 1 nach links) als X-Richtung. Die beiden Leiterenden 3 sind in und gegen die X-Richtung bewegbar. Die Leitereinführrichtung des rechten Leiterendes 3 in die rechte Anschlussvorrichtung 2 ist somit die X-Richtung und die Leitereinführrichtung des linken (hier nicht dargestellten) Leiterendes in die linke Anschlussvorrichtung 2 ist die -X-Richtung.

Die Anschlussvorrichtungen 2 können gleich ausgebildet sein oder relativ zueinander eine Symmetrie aufweisen, so eine Spiegelsymmetrie zur gedachten Ebene z-z' senkrecht zur Zeichnungsebene. Hierdurch sind zwei Leiterenden 3 gut und einfach von gegenüberliegenden Seiten her in das Gehäuse 1 einführbar und in diesem von der jeweiligen Anschlussvorrichtung 2 kontaktierbar. Dies ist beispielsweise vorteilhaft bei dem Ausführungsbeispiel der Fig. 1 - 3 umgesetzt worden. Es können ferner ein, wie dargestellt zwei oder auch mehr der Anschlussvorrichtungen in einem Gehäuse angeordnet sein, so auch nebeneinander (z.B. bei einem mehrteiligen Gehäuse1).

Die Anschlussvorrichtungen 2 weisen jeweils eine Klemmfederanordnung 4 und eine Drehhebelanordnung 5 auf. Zudem weisen sie jeweils einen Stromschienenabschnitt 6 auf, gegen welche das jeweilige Leiterende mittels der Klemmfederanordnung pressbar bzw. drückbar ist. Die Klemmfederanordnung 4 wirkt jeweils nach Art einer Druckfeder.

Nach Fig. 1 sind die Stromschienenabschnitte 6 einstückig miteinander ausgestaltet, so dass die beiden Anschlussvorrichtungen 2 durch eine hier einstückige Stromschiene leitend verbunden sind. Derart wird eine Durchgangsklemme ohne einen elektrischen Funktionsbaustein zwischen den beiden Anschlussvorrichtungen realisiert. Es wäre auch denkbar, die beiden Stromschienenabschnitte 6 als separate Stromschienen auszubilden, die miteinander direkt oder über wenigstens ein elektrisches oder elektronisches Bauelement leitend miteinander verbunden werden.

Die Stromschienenabschnitte 6 weisen vorzugsweise im Querschnitt eine V- oder U-Form auf (Siehe auch Fig. 1f). Die Haupterstreckungsrichtung der Stromschienenabschnitte 6 ist senkrecht zu diesem V- oder U-Querschnitt die X-Richtung. In die Anschlussvorrichtungen 2 wird jeweils parallel zu dieser Haupterstreckungsrichtung (+X, -X) das jeweilige Leiterende 3 eingeführt. Das Gehäuse 1 weist dazu in Verlängerung des jeweiligen Stromschienenabschnittes 6 jeweils eine Einführöffnung 17 für den Leiter auf. Die V- oder U-Form kann sich über die gesamte Länge der Stromschienenanordnung in Haupterstreckungsrichtung erstrecken oder aber über einen Teil der Länge.

Die Klemmfederanordnung 4 ist derart ausgelegt, dass sie zum Einführen des jeweiligen Leiterendes 3 aus dem Stromschienenabschnitt 6 herausschwenkbar ist, so dass ein Leiterende 3 durch die Einführöffnung 17 in den jeweiligen Stromschienenabschnitt 6 einführbar ist. Zum Kontaktieren des Leiters wird die Klemmfederanordnung 4 als Ganzes in Richtung und zum Teil in den Stromschienenabschnitt 6 geschwenkt, wobei das Leiterende 3 kontaktiert wird. Die Klemmfederanordnung 4 nimmt in der Kontaktstellung schließlich eine fixierte Position ein und presst das Leiterende 3 gegen den jeweiligen Stromschienenabschnitt 6 aus elektrisch gut leitendem Material, so dass wenigstens eine Kontaktstelle gebildet wird, durch welche ein elektrischer Strom fließen kann.

Die Klemmfederanordnung 4 besteht aus einer oder mehreren Klemmfedern 41, 42 (siehe dazu auch Fig. 2a und 3a), die als Blattfedern ausgelegt sind. Nach Fig.1 sind zwei Blattfedern vorgesehen, welche der Erzeugung einer genügenden Kontaktkraft dienen. Diese Blattfedern weisen jeweils wenigstens einen Klemmschenkel 410, 420 und wenigstens einen Betätigungsschenkel 411, 421 auf. Der wenigstens eine Klemmschenkel 410, 420 und der wenigstens eine Betätigungsschenkel 411, 421 sind winklig, vorzugsweise spitzwinklig in einem Winkel zwischen 5° und 85°, zueinander ausgerichtet. Sie sind ferner vorzugsweise jeweils über einen Biegebereich 412, 422 bzw. eine Art Radius miteinander verbunden. Der Biegebereich 412, 422 liegt vorzugsweise an einem Federträger 45 an. In Fig. 2 und 3 ist das Leiterende jeweils nicht dargestellt, was die Drehbewegung der Klemmfederanordnung 4 besser veranschaulicht, die sonst von dem Einwirken des Klemmschenkels 3 auf das Leiterende 3 beeinflusst ist.

Daneben gibt es eine weitere Blattfeder 43, die eine Rückstellfeder ist.

Der Federträger 45 kann einstückig mit dem Gehäuse 1 ausgebildet sein oder als separates Teil zu dem Gehäuse. Ist er separat zu dem Gehäuse 1 ausgebildet, ist es vorteilhaft, wenn die Klemmfederanordnung 4 an dem Federträger 45 vormontierbar ist und wenn dann die vormontierte Einheit separat in das Gehäuse 1 einsetzbar und dort befestigbar ist, beispielsweise kraft- und/oder formschlüssig, insbesondere klemmend und/oder rastend.

Der Federträger 45 ist im Gehäuse verschwenkbar angeordnet. Er kann dann sogar - wenn der Betätigungsschenkel an ihm drehfest angeordnet ist - die Funktion dieses Betätigungsschenkels 410 ganz oder teilweise mit übernehmen. Diese Funktion zeigt Fig. 3. Er bildet dann im Sinne der Ansprüche einen Teil der Klemmfederanordnung 4.

Die Klemmfedern 41, 42 der Blattfederanordnung sind vorzugsweise ineinander gelegt "stapelähnlich" angeordnet. Dies bedeutet, dass ihre Biegebereiche 412, 422 ineinander liegen und genau oder im Wesentlichen dieselbe Drehachse D1 bzw. D1' aufweisen. Die Stützkontur weist dabei einen abgerundeten Zapfenabschnitt 451 auf, um den sich die Klemmfedern 41, 42 in ihren Biegebereichen 411, 412 drehen können. Der Federträger 45 dient dabei in dem Bereich, in welchem der Biegebereich 412, 422 an ihr anliegt, bolzenähnlich als Drehlager für die Klemmfederanordnung bzw. für die eine oder mehreren Einzelfedern bzw. Klemmfedern der Klemmfederanordnung 4.

Der Federträger 45 kann einen Schlitz oder mehrere Schlitze 453, 454 aufweisen (siehe Fig. 5), in welchen jeweils eine oder mehrere der Federn 41, 42 bzw. 43 einsteckbar und vormontierbar sind. Derart können diese Federn 41, 42, 43 und der Federträger 45 eine vormontierte Einheit bilden, die als Ganzes vormontiert wird und dann weitermontiert wird.

Nach einer Weiterbildung dieser Variante ist vorgesehen, dass die Stromschiene 6 an beiden Enden bzw. jeder Stromschienenabschnitt 6 einen Schlitz 62 (in den beiden Schenkeln der im Querschnitt U-oder V-förmigen Stromschiene) aufweist, in welchen der Federträger 45 einschiebbar ist. Dann kann die Stromschiene 6 mit dem oder den vormontierten Klemmfederanordnungen 4 wiederum eine vormontierte Einheit bilden, die als Ganzes vormontiert und in das Klemmengehäuse 1 eingesetzt wird (siehe Fig. 4 und 6). Hierdurch wird die Montage weiter vereinfacht.

Vorzugsweise sind die Betätigungsschenkel 411, 421 und/oder die Klemmschenkel 410, 420 der Blattfedern 41, 42 verschieden lang. Sind die Betätigungsschenkel 411, 421 verschieden lang, ermöglicht dies, auf einfache Weise Leiterenden 3 verschiedenen Durchmessers sehr gut an jeweils dafür gut geeigneten Positionen zu kontaktieren. Denkbar ist es auch, ein einzelnes Leiterende 3 mit zwei oder mehr Blattfedern an verschiedenen Stellen zu kontaktieren.

Die Klemmfederanordnung 4 ist vorzugsweise derart ausgerichtet, dass der Biegebereich 412, 422 der jeweiligen Leitereinführöffnung 17 am nächsten liegt, so dass sich der Klemmschenkel 410, 420 ausgehend von dem Biegebereich 412, 422 von der Leitereinführöffnung 17 weg erstreckt. Der jeweilige Klemmschenkel 410, 420 und der jeweilige Betätigungsschenkel 411, 421 liegen somit vorzugsweise spitzwinklig zur Leitereinführrichtung (X-Richtung).

Die Drehachsen D1 der Klemmfederanordnung(en) 4 sowie Abschnitte der Klemmfederanordnung 4 liegt/liegen im Bereich der Stützkontur bzw. die Stützkontur liegt in Z-Richtung - also hier senkrecht zum Befestigungsfuß bzw. zur Tragschiene - oberhalb des zu kontaktierenden Leiterendes 3 und oberhalb des jeweiligen Stromschienenabschnittes 6. In Z-Richtung oberhalb der Klemmfederanordnung 4 ist ferner die jeweilige Drehhebelanordnung 5 angeordnet, die eine Drehachse D2 aufweist. Die Drehachse D2 liegt in Z-Richtung oberhalb der Drehachse D1 der Klemmfederanordnung.

Insgesamt wird eine Anordnung derart geschaffen, dass in dem Gehäuse 1 bei jeder Anschlussvorrichtung 2 die Stromschienenanordnung 6 unten angeordnet ist und mit ihrer offenen Seite des V- oder U-förmigen Querschnitts zu der jeweiligen Klemmfederanordnung 4 gerichtet ist, so dass der oder die Klemmschenkel 410, 420 in die Stromschienenanordnung einschwenkbar ist/sind. Zudem ist die Drehachse D2 der Drehhebelanordnung 5 oberhalb der Klemmfederanordnung 4 ausgebildet und angeordnet. Dabei sind die Drehrichtungen DR der Drehhebelanordnung 5 und DR der Klemmfederanordnung 4 gleichsinnig bzw. gleichgerichtet. So drehen sie sich bei der in Fig. 1 linken Anschlussvorrichtung jeweils zum Kontaktieren im Uhrzeigersinn und bei der in Fig. 1 rechten Anschlussvorrichtung 2 jeweils zum Kontaktieren gegen den Uhrzeigersinn. Zum Lösen werden sie jeweils in umgekehrter Richtung gedreht. Diese vorteilhafte Funktionalität sei nachfolgend näher erläutert.

Mit der Drehhebelanordnung 5 kann die Klemmfederanordnung 4 aus einer Offenstellung (Fig. 1a) (über mehrere Zwischenschritte der Fig. 1b bis 1d, Fig.2a bis 2e, Fig. 3a bis 3e) bis in eine Kontaktstellung (Fig. 1e, 2e, 3d) verschwenkt werden. Die Drehhebelanordnung 5 weist eine exzenterartige Formgebung auf. Die Drehhebelanordnung 5 weist ein vorzugsweise scheibenartiges Drehhebelelement 50 auf, das in oder an einem vorzugsweise zentralen Abschnitt 500 drehbar im Gehäuse 1 gelagert ist und die Drehachse D2 aufweist. Dies ist auf verschiedene Weise realisierbar. Beispielsweise kann das Drehhebelelement 50 auf einen Zapfen im Gehäuse 1 aufgesetzt sein oder von diesem durchsetzt sein und/oder es kann in eine Drehaufnahmekontur 15 des Gehäuses 1 - eine Aufnahme - eingesetzt sein, die es jedenfalls abschnittsweise am Außenumfang umgibt.

Das Drehhebelelement 50 weist einen Betätigungsabschnitt 501 auf, der vorzugsweise von außerhalb des Gehäuses 1, insbesondere an einer Öffnung 16 an der Oberseite 12 des Gehäuses 1 - zugänglich ist. Der Betätigungsabschnitt 501 kann beispielsweise als ein radial von dem zentralen Abschnitt 500 vorstehender Ansatz ausgebildet sein oder als eine Öffnung in dem Bereich 500, die ein Ansetzen eines Werkzeuges, insbesondere eines Schraubendrehers oder dgl. erlaubt. Er kann auch in und/oder gegen die Drehrichtung im Zusammenspiel mit einer Öffnung 16 des Gehäuses, aus dem er vorsteht, als Anschlag zur Drehwinkelbegrenzung dienen (Siehe jeweils Fig. 2a).

Das Drehhebelelement 50 weist ferner einen Exzenterabschnitt 502 auf. Der Exzenterabschnitt 502 ist hier als eine Art Arm ausgestaltet, der sich exzentrisch, hier im Wesentlichen tangential, zum zentralen Abschnitt 500 radial nach außen erstreckt.

Der Exzenterabschnitt 502 weist an seiner der Klemmfederanordnung 4 zugewandten Seite eine Art Steuerkurve 503 auf, an welcher der oder die Betätigungsschenkel 411, 412 der Klemmfedern 41, 42 zur Anlage gebracht werden können.

Der Exzenterabschnitt 502 kann mit einem Vorsprung oder einem in ihn eingesetzten Stift 504 oder dgl. in eine Kulisse, insbesondere eine bogenförmige Kulisse 18, des Gehäuses 1 eingreifen, was eine besonders sichere und gleichmäßige Öffnungsbewegung sicherstellt.

Im vollständig geöffneten Zustand kann der Exzenterabschnitt 502 an den Betätigungsschenkeln 411 anliegen. Dies ist aber nicht unbedingt erforderlich (Fig. 2a). Es ist vielmehr auch denkbar - wie in Fig. 1a dargestellt - dass er in der vollständigen Öffnungsposition etwas beabstandet zu der Klemmfederanordnung 4 liegt.

Die Klemmfederanordnung 4 kann - beispielsweise mit einer Hilfsfeder (hier nicht dargestellt) - in der Öffnungsposition der Fig. 2 gehalten sein oder mit dem Leiterende 3 in diese bewegt werden, wenn die Drehhebelanordnung 5 in ihre Öffnungsposition gedreht ist, in welcher der Exzenterabschnitt 502 nach oben (von dem Stromschienenabschnitt 6 weg) gedreht ist.

In der Position der Fig. 1a gibt die Drehhebelanordnung 5 insofern die Klemmfederanordnung 4 frei, so dass diese von einem Werkzeug oder dem Leiter in einer Drehrichtung "-DR" - in Fig. 2a oder 3a links herum oder in Fig. 1a bei der rechten Anschlussvorrichtung rechts herum - verschwenkt werden kann. Hierdurch kann in die entsprechende - in Fig. 1a die rechte oder in Fig. 2a die linke- Anschlussvorrichtung ein Leiterende 3 eingeführt werden.

Zum Herstellen der Kontaktstellung wird jetzt die Drehhebelanordnung 5 in einer Drehrichtung "DR" entgegengesetzt zur Drehrichtung "-DR" gedreht, so dass der Exzenterabschnitt 502 mit der Steuerkurve 503 an der Klemmfederanordnung 4 zur Anlage kommt (Fig. 2b). Bei einem Weiterdrehen in Drehrichtung DR (Fig. 1d, 1d, 2b,c, 3b,c) wirkt der Exzenterabschnitt 501 wie ein Drehhebel - hier wie ein immer länger werdender Drehhebel - auf den oder die Betätigungsschenkel 411, 412 ein. Hier wirkt er auf den äußeren Betätigungsschenkel 411 ein und drückt diesen in -Z-Richtung nach unten (hier also in Richtung der Tragschiene nach unten). Hierdurch wird die gesamte Klemmfederanordnung 4 in einer zur Drehrichtung DR gleichgerichteten Drehrichtung DR gedreht. Dies drückt den oder die Klemmschenkel 410 immer stärker gegen das Leiterende 3 - bzw. tangential zur Klemmkante- und drückt dieses gegen den zugehörigen Stromschienenabschnitt 6.

Besonders vorteilhaft ist, dass durch die gleichgerichteten Drehrichtungen der wirksame Hebelarm, mit dem der Exzenterabschnitt im Bereich seiner Steuerkurve auf den Betätigungsschenkel 411, 421 wirkt, beim Bewegen aus der Offenstellung in die Kontaktstellung immer größer wird. Dies ist besonders vorteilhaft, da damit die Betätigungskraft relativ niedrig gehalten werden kann. Dies geht insbesondere aus einem Vergleich der Figuren 1b bis 1f - rechte Seite der dargestellten Reihenklemme - hervor. Denn diese Figuren zeigen, dass der Punkt bzw. der Bereich, an welchem der Exzenterabschnitt 501 jeweils die Klemmfederanordnung 4 berührt, von Bild zu Bild mit dem zunehmenden Schliessen bzw. Andrücken der Klemmfederanordnung 4 an den Leiter radial weiter an dem Exzenterabschnitt 501nach außen wandert. Hier geschieht dies solange, bis der Stift 504 im radial äußersten Bereich des Exzenterabschnittes 501 erreicht ist.

In Fig. 1 ist die Endkontaktstellung in Fig.1f erreicht. In dieser Position können der Betätigungsschenkel 411, 421 und/oder die Drehhebelanordnung 5 zusätzlich formund/oder kraftschlüssig fixiert sein, beispielsweise an dem Stromschienenabschnitt 6 oder an einem anderen Element, so dass eine besonders stabile Endkontaktstellung realisiert wird, die sich auch unter höheren Beanspruchungen nicht löst.

Die in den vorstehenden Absätzen beschriebenen Vorteile wurden nach dem Stand der Technik nicht oder nicht genügend erkannt, da dort andere, weniger wichtige Punkte bei der konstruktiven Umsetzung in den Mittelpunkt gestellt worden sind. Hiervon wendet sich die Erfindung ab und stellt stattdessen das sichere Erreichen einer gleichmäßigen Beschaltungsbewegung und Entschaltungsbewegung und das Erreichen einer hohen Kontaktkraft in der Endkontaktstellung in den Mittelpunkt. Nachfolgend seien weitere konstruktive Varianten beschrieben, mit denen die Erfindung ergänzend optimiert werden kann.

So können der oder die Betätigungsschenkel 411, 421 an ihren freien Enden gekröpft ausgebildet sein, um ein gutes Gleiten der Steuerkurve an dem oder den Betätigungsschenkeln 411, 421 sicherzustellen.

Beim Erreichen der Endkontaktstellung drücken der oder die Klemmschenkel 410, 420 auf das Leiterende (Fig. 1d, e), bis vorzugsweise die Klemmfederanordnung 4 und/oder die Drehhebelanordnung 5 form- und/oder kraftschlüssig an einem Widerlager festgelegt wird/werden.

Bevorzugt ist dazu vorgesehen, dass an dem Exzenterabschnitt 502 ein Rastmittel, beispielsweise der bereits erwähnte Stift 504, ausgebildet ist, der in der Kulisse 18 in eine Fixierposition beweglich ist. Besonders bevorzugt ist diese Fixierposition in der Stromschiene ausgebildet. Es kann dazu vorteilhaft vorgesehen sein, dass die Kulisse 18 im Gehäuse vor dem Erreichen der Raststellung in eine korrespondierende Kulisse 60 in dem jeweiligen Stromschienenabschnitt 6 übergeht bzw. in diesem endet. Dabei kann die Kulisse 60 in dem jeweiligen Stromschienenabschnitt eine Engstelle 61 oder eine Übertotpunktstellung aufweisen, in welcher der Stift 504 beim Erreichen der Endkontaktstellung lagesicher fixiert, insbesondere verrastet, ist. Besonders gut ist dies in Fig. 1g zu erkennen. Die Kulisse 18 fluchtet mit der Kulisse 60. Gerade zum Lösen der End-Kontaktstellung ist es lediglich notwendig, mit einem Drehen der Drehhebelanordnung 5 den Stift aus der Raststellung hinter der Engstelle 61 der Kulisse 60 in der Stromschiene zu bewegen.

Besonders vorteilhaft ist, wenn die Fixierung der Endkontaktstellung dauerhaft sicher an der metallischen Stromschiene 6 und nicht im Kunststoffgehäuse 1 erfolgt. Dabei bietet die Anbringung eines Stiftes 504 an dem Exzenterabschnitt und die Ausbildung der Raststellung in der Kulisse 60 des Stromschienenabschnittes 6 eine besonders einfache Variante zur Realisierung einer Fixierung der Federanordnung in der Endkontaktstellung, die auch einer leichten und gleichmäßigen Bedienbarkeit beim Herstellen der Kontaktstellung und beim Lösen derselben resultiert. Vorteilhaft ist insbesondere auch, dass zum Lösen aus der End-Kontaktstellung kein Rasthaken oder dgl. an der Federanordnung aus einer Verriegelungsposition gelöst werden muss. Fig. 4) veranschaulicht ergänzend anhand einer Sprengansicht den Aufbau einer Reihenklemme nach Art der Fig. Gut zu erkennen ist der schiebenartige Aufbau des Gehäuses 1 in anreihbarer Ausgestaltung. Zudem ist hier gut zu erkennen, dass das scheibenartige Gehäuse 1 mehrteilig aufgebaut sein kann. Das Gehäuse 1 kann beispielsweise - wie dargestellt - aus zwei Halbschalen 101 und 102 zusammengesetzt sein. In einer oder beiden der Halbschalen 101, 102 kann die die Kulisse 18 ausgebildet sein, welche hier an einem ihrer Enden jeweils mit der Kulisse 60 in dem jeweiligen Stromschienenabschnitt 6 fluchtet. Die andere Halbschale ist hier als Rückwand ausgebildet.

Der Federträger 45 kann in einer von der Erfindung nicht erfassten Ausführungsform einstückig mit dem Gehäuse 1 ausgebildet sein oder erfindungsgemäß als separates Teil zu dem Gehäuse. Erfindungsgemäß ist die Klemmfederanordnung 4 an dem Federträger 45 vormontierbar und wenn dann die vormontierte Einheit separat in das Gehäuse 1 einsetzbar und dort befestigbar ist, beispielsweise kraft- und/oder formschlüssig, insbesondere klemmend und/oder rastend. Der Federträger 45 kann selbst wiederum einstückig oder mehrstückig ausgebildet sein. Er kann auch aus zwei Hälften bestehen, die bei der Montage der Klemmfedern und /oder der Lösefeder zusammengeklappt werden.

Der Federträger 45 ist erfindungsgemäß im Gehäuse verschwenkbar angeordnet. Er kann dann sogar - wenn der Betätigungsschenkel an ihm drehfest angeordnet ist - die Funktion dieses Betätigungsschenkels 410 ganz oder teilweise mit übernehmen. Diese Funktion zeigt Fig. 3. Er bildet dann im Sinne der Ansprüche einen Teil der Klemmfederanordnung 4.

Die Klemmfedern 41, 42 der Blattfederanordnung sind vorzugsweise ineinander gelegt "stapelähnlich" angeordnet. Dies bedeutet, dass ihre Biegebereiche 412, 422 ineinander liegen und genau oder im Wesentlichen dieselbe Drehachse D1 bzw. D1' aufweisen. Die Stützkontur weist dabei einen abgerundeten Zapfenabschnitt 451 auf, um den sich die Klemmfedern 41, 42 in ihren Biegebereichen 411, 412 drehen können. Der Federträger 45 dient dabei in dem Bereich, in welchem der Biegebereich 412, 422 an ihr anliegt, bolzenähnlich als Drehlager für die Klemmfederanordnung bzw. für die eine oder mehreren Einzelfedern bzw. Klemmfedern der Klemmfederanordnung 4.

Die Rückstellfeder 43 ist ebenfalls als eine V-förmige Blattfeder ausgebildet. Diese ist in der End-Kontaktstellung in eine komprimierte Stellung bewegt worden. Sie liegt hier innen zu den beiden Klemmfedern 41 und 42. Wird die Drehhebelanordnung 5 aus ihrer Fixierstellung bzw. hier Verraststellung der Kontaktstellung (die Fig.1c linke Seite entspricht), gelöst und in die nicht beschaltete Öffnungsstellung zurückgedreht, entspannt sich die Rückstellfeder 43, die mit einem Stützschenkel an der Federaufnahme - siehe Fig. 1 - abgestützt ist. Derart drückt die Rückstellfeder 43 von innen gegen die Betätigungsschenkel 411, 412 der beiden Klemmfedern 41, 42 und dreht auch die Klemmfederanordnung 4 insgesamt wieder in die Öffnungsstellung zurück. Diese Rückstellfunktion ist hier insofern mit einfachen Mitteln auf engem Bauraum funktionssicher umgesetzt worden.

Nach Fig. 3 ist vorgesehen, dass der Federträger 45 im Gehäuse 1 verschwenkbar angeordnet ist. Er übernimmt dann - da hier der Betätigungsschenkel 411 bzw. 412 an ihm drehfest angeordnet ist - die Funktion dieses Betätigungsschenkels 411 ganz oder teilweise mit. Diese Funktion zeigt Fig. 3. Der Exzenterabschnitt 502 wirkt hier über einen Teil der Drehbewegung auf den Federträger 45 bzw. auf einen Arm 452 des Federträgers und dreht die Kontaktfeder(n) mit. Der oder die Klemmschenkel stehen über den Federträger 45 vor und liegen mit ihren Enden frei und wirken nach wie vor als Klemmfederschenkel. Der Federträger 45 bildet insofern hier auch einen Teil der Klemmfederanordnung 4. Die Federn 41, 42, 43 werden wiederum an dem Federträger - vorzugsweise wiederum an Schlitzen 453, 454 vormontiert, der dann wieder eine insgesamt vormontierte Einheit bildet, die als Ganzes an der Stromschiene 6 oder direkt im Klemmengehäuse montierbar ist (Fig. 7a-d).

### Bezugszeichenliste

| | |
|---|---|
| Gehäuse | 1 |
| Anschlußvorrichtungen | 2 |
| Leiterende | 3 |
| Klemmfederanordnung | 4 |
| Drehhebelanordnung | 5 |
| Stromschienenabschnitt | 6 |
| Befestigungsfuß | 11 |
| Oberseite | 12 |
| Einsteckseiten | 13, 14 |
| Drehaufnahmekontur | 15 |
| Öffnung | 16 |
| Einführöffnung | 17 |
| Kulisse | 18 |
| Halbschalen | 101, 102 |
| Blattfedern | 41, 42 |
| Klemmschenkel | 410, 420 |
| Betätigungsschenkel | 411, 421 |
| Biegebereich | 412, 422 |
| Federträger | 45 |
| Zapfenabschnitt | 451 |
| Federträgerarm | 452 |
| Schlitze | 453, 454 |
| Drehhebelelement | 50 |
| Abschnitt | 500 |
| Betätigungsabschnitt | 501 |
| Exzenterabschnitt | 502 |
| Steuerkurve | 503 |
| Stift | 504 |
| Kulisse | 60 |
| Engstelle | 61 |
| Schlitz | 62 |
| Drehachse | D1 bzw. D1' |

## Patentansprüche

1. Anschlussvorrichtung zum Anschluss eines Leiterendes (3), die ein Gehäuse (1) aufweist sowie im Gehäuse (1) einen Stromschienenabschnitt (6), eine Klemmfederanordnung (4) und eine Drehhebelanordnung (5), wobei die Klemmfederanordnung (4) mit Hilfe der Drehhebelanordnung (5) aus einer Offenstellung in eine Kontaktstellung drehbar ist, in welcher das Leiterende (3) kontaktiert ist, wobei die Klemmfederanordnung aus einer oder mehreren Klemmfedern (41, 42) besteht, die jeweils als Blattfedern ausgelegt sind und jeweils wenigstens einen Klemmschenkel (410, 420) und wenigstens einen Betätigungsschenkel (411, 421) aufweisen, WOBEI der wenigstens eine Klemmschenkel (410, 420) und der wenigstens eine Betätigungsschenkel (411, 421) winklig, vorzugsweise spitzwinklig in einem Winkel zwischen 5° und 85°, zueinander ausgerichtet sind und über einen Biegebereich (412, 422) miteinander verbunden sind, wobei der Biegebereich (412, 422) wenigstens einer der Blattfedern (41, 42) an einem Federträger (45) anliegt, **dadurch gekennzeichnet, dass** der Federträger (45) als separates Teil zu dem Gehäuse (1) ausgebildet ist und dass die Klemmfederanordnung (4) an dem Federträger (45) vormontierbar ist, und dass der Federträger (45) im Gehäuse schwenkbar angeordnet ist.

2. Anschlussvorrichtung nach Anspruch 1, **dadurch gekennzeichnet, dass** die Drehhebelanordnung (5) ein Drehhebelelement (50) aufweist, das in oder an einem vorzugsweise zentralen Abschnitt (500) drehbar im Gehäuse (1) gelagert ist und das die Drehachse (D2) aufweist.

3. Anschlussvorrichtung nach einem der vorstehenden Ansprüche, **dadurch gekennzeichnet, dass** die Drehachse D1 der Klemmfederanordnung (4) sowie Abschnitte der Klemmfederanordnung (4) oberhalb des zu kontaktierenden Leiterendes (3) und oberhalb des jeweiligen Stromschienenabschnittes (6) angeordnet sind und dass die Drehhebelanordnung (5) eine Drehachse D2 aufweist, die oberhalb der Drehachse D1 der Klemmfederanordnung (4) liegt.

4. Anschlussvorrichtung nach einem der vorstehenden Ansprüche, **dadurch gekennzeichnet, dass** die Klemmfederanordnung (4) an dem Federträger (45) vormontierbar ist und dass diese vormontierte Einheit einzeln separat oder mit einem anderen Element, insbesondere mit dem Stromschienenabschnitt (6), an dem sie vormontierbar ist, in das Gehäuse (1) einsetzbar ist.

5. Anschlussvorrichtung nach einem der vorstehenden Ansprüche, **dadurch gekennzeichnet, dass** die vormontierte Einheit in dem Gehäuse oder an dem jeweiligen Stromschienenabschnitt (6) befestigbar ist, beispielsweise kraftund/oder formschlüssig, insbesondere klemmend und/oder rastend.

6. Anschlussvorrichtung nach einem der vorstehenden Ansprüche, **dadurch gekennzeichnet, dass** der Federträger (45) eines oder mehrere Montagemittel, insbesondere einen oder mehrere Schlitze, zur Montage der einen oder der mehreren Klemmfedern (41, 42) aufweist.

7. Anschlussvorrichtung nach einem der vorstehenden Ansprüche, **dadurch gekennzeichnet, dass** der Federträger (45) ferner eines oder mehrere Montagemittel, insbesondere einen weiteren Schlitz, zur Montage einer Rückstellfeder (43) aufweist.

8. Anschlussvorrichtung nach einem der vorstehenden Ansprüche, **dadurch gekennzeichnet, dass** die Rückstellfeder (43) als weitere Blattfeder ausgebildet ist.

9. Anschlussvorrichtung nach einem der vorstehenden Ansprüche, **dadurch gekennzeichnet, dass** der Exzenterabschnitt (502) auf den Federträger (45) einwirkt und diesen mit der Klemmfederanordnung (4) dreht.

10. Anschlussvorrichtung nach einem der vorstehenden Ansprüche, **dadurch gekennzeichnet, dass** die Klemmfedern (41, 42) ineinander gelegt so angeordnet sind, dass ihre Biegebereiche (412, 422) ineinander liegen und genau oder im Wesentlichen dieselbe Drehachse D1 bzw. D1' aufweisen.

11. Anschlussvorrichtung nach einem der vorstehenden Ansprüche, **dadurch gekennzeichnet, dass** die Betätigungsschenkel (411, 421) und/oder die Klemmschenkel (410, 420) der Blattfedern (41, 42) verschieden lang sind.

12. Anschlussvorrichtung nach einem der vorstehenden Ansprüche, **dadurch gekennzeichnet, dass** der Federträger (45)einen abgerundeten Zapfenabschnitt (451) aufweist, um den die Klemmfedern (41, 42) in ihren Biegebereichen (411, 412) drehbar sind.

13. Anschlussvorrichtung nach einem der vorstehenden Ansprüche, **dadurch gekennzeichnet, dass** das Drehhebelelement (50) einen Exzenterabschnitt (502) aufweist, der eine Steuerkurve (503) aufweist an welcher der oder die Betätigungsschenkel der Klemmfedern bei einem Bewegen in die Endkontaktstellung entlang gleiten, und dass der Exzenterabschnitt (502) mit einem Mittelwie mit einem Vorsprung oder einem in ihn eingesetzten Stift (504) oder dgl. in eine Kulisse (18) des Gehäuses (1) eingreift und dass an dem Exzenterabschnitt (502) ein Klemm und/oder Rastmittelausgebildet ist, das/der in der Kulisse (18) in eine Fixierposition beweglich ist, wobei die Fixierposition in dem Stromschienenabschnitt (6) ausgebildet ist.

14. Anschlussvorrichtung nach Anspruch 13, **dadurch gekennzeichnet, dass** das Klemm und/oder Rastmittel der Stift (504) ist, welcher in der Kulisse (18) in eine Fixierposition beweglich ist.

15. Anschlussvorrichtung nach einem der vorstehenden Ansprüche 13 oder 14, **dadurch gekennzeichnet, dass** die Kulisse (18) im Gehäuse (1) vor dem Erreichen der Raststellung in eine korrespondierende Kulisse (60) in dem jeweiligen Stromschienenabschnitt (6) übergeht bzw. in diesem endet und dass diese Kulisse (60) eine Stelle, insbesondere Engstelle oder eine Übertotpunktstellung, aufweist, in welcher der Stift (504) beim Erreichen der Endkontaktstellung lagesicher fixiert ist, so dass die Fixierung der Endkontaktstellung dauerhaft sicher an dem metallischen Stromschienenabschnitt (6) erfolgt.

16. Anschlussvorrichtung nach einem der vorstehenden Ansprüche 13 bis 15, **dadurch gekennzeichnet, dass** beim Erreichen der Endkontaktstellung der oder die Klemmschenkel (410, 421) auf das Leiterende (39) drücken, wobei ergänzend vorzugsweise die Klemmfederanordnung (4) und/oder die Drehhebelanordnung (5) mittels einer Verriegelungsvorrichtung form- und/oder kraftschlüssig an einem Widerlager verriegelt sind.

17. Anschlussvorrichtung nach einem der vorstehenden Ansprüche, **dadurch gekennzeichnet, dass** der wirksame Hebelarm, mit dem der Exzenterabschnitt im Bereich seiner Steuerkurve auf den Betätigungsschenkel (411, 421) einwirkt, beim Bewegen in die Kontaktstellung größer wird.

18. Anschlussvorrichtung nach einem der vorstehenden Ansprüche, **dadurch gekennzeichnet, dass** in der Endkontaktstellung die Klemmfederanordnung (4) und/oder die Drehhebelanordnung (5) zusätzlich form- und/oder kraftschlüssig fixiert sind, beispielsweise an dem Stromschienenabschnitt (6) oder an einem anderen Element.

19. Anschlussvorrichtung nach einem der vorstehenden Ansprüche, **dadurch gekennzeichnet, dass** das Drehhebelelement (50) einen Betätigungsabschnitt (501) aufweist.

20. Anschlussvorrichtung nach einem der vorstehenden Ansprüche, **dadurch gekennzeichnet, dass** die Drehhebelanordnung (5) und die Klemmfederanordnung (4) bei dem Drehen aus der Offenstellung in die Kontaktstellung die gleiche Drehrichtung (DR) aufweisen.

21. Anschlussvorrichtung nach einem der vorstehenden Ansprüche, **dadurch gekennzeichnet, dass** der Stromschienenabschnitt (6) im Querschnitt trogförmig, insbesondere V- oder U-förmig ausgestaltet ist, wobei das Leiterende (3) senkrecht zu diesem Querschnitt in den Stromschienenabschnitt (6) einführbar ist und dass die Klemmfederanordnung (4) dazu ausgelegt ist, jedenfalls abschnittsweise in den Stromschienenabschnitt (6) quer zur Leitereinführrichtung eingeschwenkt zu werden, um das Leiterende (3) in der Endkontaktstellung in den trogförmigen Stromschienenabschnitt (6) zu drücken, um diesen in diesem Bereich zu kontaktieren.

22. Anschlussvorrichtung nach einem der vorstehenden Ansprüche, dadurch ge kennzeichnet, dass der oder die Betätigungsschenkel (411, 421) an ihren freien Enden gekröpft ausgebildet sind, um an der Steuerkurve (503) zu gleiten.

## Claims

1. Connection device for the connection of a conductor end (3), which connection device has a housing (1) and also a busbar section (6), a clamping spring arrangement (4) and a rotary lever (5) arrangement in the housing (1), the clamping spring arrangement (4) being able to be rotated, with the aid of the rotary lever arrangement (5), from an open position to a contact position, in which contact is made with the conductor end (3), the clamping spring arrangement consisting of one or more clamping springs (41, 42) which are each embodied as leaf springs and each have at least one clamping limb (410, 420) and at least one actuating limb (411, 421), wherein the at least one clamping limb (410, 420) and the at least one actuating limb (411, 421) are oriented at an angle, preferably at an acute angle of between 5° and 85°, in relation to one another and are connected to one another by means of a bending region (412, 422), the bending region (412, 422) of at least one of the leaf springs (41, 42) bearing against a spring carrier (45), **characterised in that** the spring carrier (45) being designed as a part which is separate from the housing (1), and that the clamping spring arrangement (4) being capable of being preassembled on the spring carrier (45), and that the spring carrier (45) is arranged pivotably in the housing.

2. Connection device according to claim 1, **characterised in that** the rotary lever arrangement (5) has a rotary lever element (50) which is mounted rotatably in the housing (1) in or on a preferably central section (500) and which has the axis of rotation (D2).

3. Connection device according to either of the preceding claims, **characterised in that** the axis of rotation D1 of the clamping spring arrangement (4) and sections of the clamping spring arrangement (4) are arranged above the conductor end (3) to be contacted and above the associated busbar section (6), and **in that** the rotary lever arrangement (5) has an axis of rotation D2 which is positioned above the axis of rotation D1 of the clamping spring arrangement (4).

4. Connection device according to any of the preceding claims, **characterised in that** the clamping spring arrangement (4) is capable of being preassembled on the spring carrier (45), and **in that** this preassembled unit is insertable into the housing (1) individually and separately or together with another element, in particular together with the busbar section (6).

5. Connection device according to any of the preceding claims, **characterised in that** the preassembled unit can be fixed in the housing or on the associated busbar section (6), for example in a positive and/or non-positive fit, in particular by clamping and/or latching.

6. Connection device according to any of the preceding claims, **characterised in that** the spring carrier (45) has one or more mounting means, in particular one or more slots, for mounting the one or more clamping springs (41, 42).

7. Connection device according to any of the preceding claims, **characterised in that** the spring carrier (45) further has one or more mounting means, in particular a further slot, for mounting a restoring spring (43).

8. Connection device according to any of the preceding claims, **characterised in that** the restoring spring (43) is formed as a further leaf spring.

9. Connection device according to any of the preceding claims, **characterised in that** the cam section (502) acts on the spring carrier (45) and rotates it together with the clamping spring arrangement (4).

10. Connection device according to any of the preceding claims, **characterised in that** the clamping springs (41, 42) are arranged laid inside one another in such a way that the bending regions (412, 422) thereof are positioned inside one another and have exactly or substantially the same axis of rotation D1 or D1'.

11. Connection device according to any of the preceding claims, **characterised in that** the actuating limbs (411, 421) and/or the clamping limbs (410, 420) of the leaf springs (41, 42) are of different lengths.

12. Connection device according to any of the preceding claims, **characterised in that** the spring carrier (45) has a rounded journal section (451), about which the clamping springs (41, 42) can be rotated in the bending regions (411, 412) thereof.

13. Connection device according to any of the preceding claims, **characterised in that** the rotary lever element (50) has a cam section (502), which has a control curve (503) on which the actuating limb or limbs of the clamping springs slide along during a movement into the end contact position, and **in that** a means of the cam section (502), such as a projection or such as a pin (504) or the like inserted into said section, engages in a slotted link (18) of the housing (1), and **in that** a clamping and/or latching means is formed on the cam section (502) and is movable in the slotted link (18) into a fixing position, the fixing position being formed in the busbar section (6).

14. Connection device according to claim 13, **characterised in that** the clamping and/or latching means is the pin (504), which is movable in the slotted link (18) into a fixing position.

15. Connection device according to any of the preceding claims 13 or 14, **characterised in that**, in the housing (1), before the latching position is reached, the slotted link (18) transitions into a corresponding slotted link (60) in the associated busbar section (6) or rather ends in this section, and **in that** this slotted link (60) has a point, in particular a constriction point or a top-dead-centre point, at which the pin (504) is fixed securely in position when the end contact position is reached, in such a way that the end contact position is durably securely fixed at the metal busbar section (6).

16. Connection device according to any of the preceding claims 13 to 15, **characterised in that**, when the end contact position is reached, the clamping limb or limbs (410, 421) press on the conductor end (39), the clamping spring arrangement (4) and/or the rotary lever arrangement (5) additionally preferably being locked on a thrust bearing in a positive and/or non-positive fit by means of a locking device.

17. Connection device according to any of the preceding claims, **characterised in that** the effective lever arm, by means of which the cam section acts on the actuating limb (411, 421) in the region of the control curve of said section, becomes larger during the movement into the contact position.

18. Connection device according to any of the preceding claims, **characterised in that**, in the end contact position, the clamping spring arrangement (4) and/or the rotary lever arrangement (5) are additionally fixed in a positive and/or non-positive fit, for example on the busbar section (6) or on another element.

19. Connection device according to any of the preceding claims, **characterised in that** the rotary lever element (50) has an actuating section (501).

20. Connection device according to any of the preceding claims, **characterised in that** the rotary lever arrangement (5) and the clamping spring arrangement (4) have the same direction of rotation (DR) during the rotation from the open position into the contact position

21. Connection device according to any of the preceding claims, **characterised in that** the busbar section (6) is configured trough-shaped, in particular V- or U-shaped, in cross section, the conductor end (3) being insertable into the busbar section (6) perpendicular to this cross section, and **in that** the clamping spring arrangement (4) is designed to be pivoted, at least in sections, into the busbar section (6) transverse to the conductor insertion direction so as to press the conductor end (3) in the end contact position into the trough-shaped busbar section (6) so as to contact said section in this region.

22. Connection device according to any of the preceding claims, **characterised in that** the actuating limb or limbs (411, 421) are formed elbowed at the free ends thereof so as to slide on the control curve (503).

## Revendications

1. Dispositif de branchement pour le branchement d'une extrémité de conducteur (3), qui comporte un boîtier (1) et, dans le boîtier (1), un segment de barre collectrice (6), une disposition de ressorts de serrage (4) et une disposition de leviers pivotants (5), la disposition de ressorts de serrage (4) pouvant être tournée d'une position ouverte à une position de contact dans laquelle l'extrémité de conducteur (3) est en contact à l'aide de la disposition de leviers pivotants (5), la disposition de ressorts de serrage se composant d'un ou plusieurs ressorts de serrage (41, 42) conçus comme des ressorts à lames et comportant au moins un bras de serrage (410, 420) et au moins un bras d'actionnement (411, 421), l'au moins un bras de serrage (410, 420) et l'au moins un bras d'actionnement (411, 421) étant orientés l'un par rapport à l'autre selon un angle, de préférence un angle aigu entre 5° et 85°, et reliés entre eux par une région de pliage (412, 422), la région de pliage (412, 422) d'au moins un des ressorts à lames (41, 42) reposant sur un support de ressort (45), **caractérisé en ce que** le support de ressort (45) est conformé comme une partie séparée du boîtier (1) et **en ce que** la disposition de ressorts de serrage (4) peut être prémontée sur le support de ressort (45) et **en ce que** le support de ressort (45) est disposé de façon basculante dans le boîtier.

2. Dispositif de branchement selon la revendication 1, **caractérisé en ce que** la disposition de leviers pivotants (5) comprend un élément de levier pivotant (50) qui est supporté avec possibilité de rotation dans le boîtier (1) dans ou sur une partie de préférence centrale (500) et qui comporte l'axe de rotation (D2).

3. Dispositif de branchement selon l'une des revendications précédentes, **caractérisé en ce que** l'axe de rotation D1 de la disposition de ressorts de serrage (4) et des parties de la disposition de ressorts de serrage (4) sont disposés au-dessus de l'extrémité de conducteur (3) à mettre en contact et au-dessus du segment de barre collectrice (6) correspondant et **en ce que** la disposition de leviers pivotants (5) comporte un axe de rotation D2 qui se trouve au-dessus de l'axe de rotation D1 de la disposition de ressorts de serrage (4).

4. Dispositif de branchement selon l'une des revendications précédentes, **caractérisé en ce que** la disposition de ressorts de serrage (4) peut être prémontée sur le support de ressort (45) et **en ce que** cette unité prémontée peut être insérée dans le boîtier (1) séparément ou avec un autre élément, en particulier avec le segment de barre collectrice (6) sur lequel peut être prémontée.

5. Dispositif de branchement selon l'une des revendications précédentes, **caractérisé en ce que** l'unité prémontée peut être fixée dans le boîtier ou sur le segment de barre collectrice (6) correspondant, par exemple par friction et/ou engagement positif, en particulier par serrage et/ou enclenchement.

6. Dispositif de branchement selon l'une des revendications précédentes, **caractérisé en ce que** le support de ressort (45) comporte un ou plusieurs moyens de montage, en particulier une ou plusieurs fentes, pour le montage des un ou plusieurs ressorts de serrage (41, 42).

7. Dispositif de branchement selon l'une des revendications précédentes, **caractérisé en ce que** le support de ressort (45) comporte en outre un ou plusieurs moyens de montage, en particulier une autre fente, pour le montage d'un ressort de rappel (43).

8. Dispositif de branchement selon l'une des revendications précédentes, **caractérisé en ce que** le ressort de rappel (43) est conformé comme un autre ressort à lames.

9. Dispositif de branchement selon l'une des revendications précédentes, **caractérisé en ce que** le segment excentrique (502) agit sur le support de ressort (45) et fait tourner celui-ci avec la disposition de ressorts de serrage (4).

10. Dispositif de branchement selon l'une des revendications précédentes, **caractérisé en ce que** les ressorts de serrage (41, 42) sont disposés les uns dans les autres de telle manière que leurs régions de pliage (412, 422) se trouvent les unes dans les autres et qu'elles aient exactement ou à peu près le même axe de rotation respectif D1 ou D1'.

11. Dispositif de branchement selon l'une des revendications précédentes, **caractérisé en ce que** les bras d'actionnement (411, 421) et/ou les bras de serrage (410, 420) des ressorts à lames (41, 42) sont de longueur différente.

12. Dispositif de branchement selon l'une des revendications précédentes, **caractérisé en ce que** le support de ressort (45) comporte une partie conique (451) arrondie autour de laquelle les ressorts de serrage (41, 42) peuvent tourner dans leurs régions de pliage (411, 412).

13. Dispositif de branchement selon l'une des revendications précédentes, **caractérisé en ce que** l'élément de levier pivotant (50) comporte un segment excentrique (502) qui comporte une courbe de guidage (503) le long de laquelle le ou les bras d'actionnement des ressorts de serrage glissent lors d'un déplacement dans la position de contact finale, et **en ce que** le segment excentrique (502) se met en prise avec un moyen tel qu'une saillie ou une goupille (504) insérée dedans ou similaire dans une glissière (18) du boîtier (1) et **en ce qu'**est formé sur le segment excentrique (502) un moyen de serrage et/ou d'enclenchement qui peut se déplacer dans la glissière (18) dans une position de fixation, laquelle position de fixation est formée dans le segment de barre collectrice (6).

14. Dispositif de branchement selon la revendication 13, **caractérisé en ce que** le moyen de serrage et/ou d'enclenchement est la goupille (504) qui peut être déplacée dans la glissière (18) dans une position de fixation.

15. Dispositif de branchement selon l'une des revendications 13 ou 14, **caractérisé en ce que** la glissière (18) du boîtier (1) passe, avant que la position d'enclenchement soit atteinte, dans une glissière correspondante (60) du segment de barre collectrice (6) correspondant ou se termine dans celle-ci et **en ce que** cette glissière (60) comporte un point, en particulier un point de resserrement ou une position de point mort haut, dans laquelle la goupille (504) est fixée de façon stable quand elle atteint la position de contact finale, de sorte que la position de contact finale est fixée de façon durablement sûre sur le segment de barre collectrice (6) métallique.

16. Dispositif de branchement selon l'une des revendications 13 à 15, **caractérisé en ce que**, lorsque la position de contact finale est atteinte, le ou les bras de serrage (410, 421) appuient sur l'extrémité de conducteur (39), la disposition de ressorts de serrage (4) et/ou la disposition de leviers pivotants (5) étant, en complément, verrouillée sur un contre-appui par engagement positif et/ou par friction au moyen d'un dispositif de verrouillage.

17. Dispositif de branchement selon l'une des revendications précédentes, **caractérisé en ce que** le bras de levier efficace avec lequel le segment excentrique agit au niveau de sa courbe de commande sur le bras d'actionnement (411, 421) augmente lors du déplacement dans la position de contact.

18. Dispositif de branchement selon l'une des revendications précédentes, **caractérisé en ce que**, dans la position de contact finale, la disposition de ressorts de serrage (4) et/ou la disposition de leviers pivotants (5) sont en outre fixées par engagement positif et/ou par friction, par exemple sur le segment de barre collectrice (6) ou sur un autre élément.

19. Dispositif de branchement selon l'une des revendications précédentes, **caractérisé en ce que** l'élément de levier pivotant (50) comporte une partie d'actionnement (501).

20. Dispositif de branchement selon l'une des revendications précédentes, **caractérisé en ce que** la disposition de leviers pivotants (5) et la disposition de ressorts de serrage (4) ont le même sens de rotation (DR) lors de la rotation de la position ouverte à la position de contact.

21. Dispositif de branchement selon l'une des revendications précédentes, **caractérisé en ce que** le segment de barre collectrice (6) est en forme d'auge en section, en particulier en forme de V ou en forme de U, l'extrémité de conducteur (3) pouvant être insérée dans le segment de barre collectrice (6) perpendiculairement à cette section, et **en ce que** la disposition de ressorts de serrage (4) est conçue pour pivoter au moins en partie dans le segment de barre collectrice (6) perpendiculairement au sens d'insertion du conducteur pour presser l'extrémité de conducteur (3) dans le segment de barre collectrice (6) en forme d'auge dans la position de contact finale afin de le mettre en contact dans cette zone.

22. Dispositif de branchement selon l'une des revendications précédentes, **caractérisé en ce que** le ou les bras d'actionnement (411, 421) sont coudés à leurs extrémités libres afin de glisser sur la courbe de commande (503).
